# EUROPÄISCHE PATENTSCHRIFT

(11) **EP 3 312 518 B1**
(45) Veröffentlichungstag und Bekanntmachung des Hinweises auf die Patenterteilung: **17.07.2019**
(21) Anmeldenummer: 17195848.1
(22) Anmeldetag: 11.10.2017
(51) Int. Cl.: F24D 19/00

(54) **FLUIDVERTEILER-MONTAGEANORDNUNG**
FLUID DISTRIBUTOR MOUNTING ASSEMBLY
DISPOSITIF DE MONTAGE DU DISTRIBUTEUR DE FLUIDE

(30) Priorität: 24.10.2016 DE 202016105965 U
(43) Veröffentlichungstag der Anmeldung: 25.04.2018
(73) Patentinhaber: REHAU AG + Co, 95111 Rehau (DE)
(72) Erfinder: Wegesin, Johannes, 91325 Adelsdorf (DE); May, Dirk, 90427 Nürnberg (DE)

(56) Entgegenhaltungen:
- EP-A1- 0 822 302
- EP-A1- 2 196 584
- DE-A1- 19 537 731
- DE-U1- 8 613 372

## Beschreibung

Die vorliegende Erfindung betrifft eine Fluidverteiler-Montageanordnung, die mindestens einen Fluidverteiler, einen zugehörigen Fluidverteilerschrank und mindestens ein Montageelement zur Befestigung des mindestens einen Fluidverteilers in dem Verteilerschrank umfasst, wobei der Verteilerschrank einen Rahmen und eine Rückwand umfasst und der mindestens eine Fluidverteiler mit dem mindestens einen Montageelement verbunden ist.

Derartige Fluidverteiler-Montageanordnungen sind im Stand der Technik, beispielsweise in der EP 2 196 584 A1, der DE 86 13 372 U1, der DE 195 37 731 A1 und der EP 0 822 302 A1, vor allem als Heizkreisverteiler-Montageanordnungen und Hausinstallation-Montageanordnungen, bekannt und weisen einen Fluidverteilerschrank auf, an dessen Rückwand sich horizontal verschiebbare Montageelemente, insbesondere zwei horizontal verschiebbare Montageschiene, befinden. An den Montageschienen werden die Fluidverteiler über Schraubverbindungen festgelegt. Nachteilig an solchen Fluidverteiler-Montageanordnungen wird gesehen, dass sich deren Montage auf der Baustelle kompliziert und unbequem gestaltet. Insbesondere muss der Monteur den jeweiliger Fluidverteiler ausrichten und diesen im ausgerichteten Zustand an den Montageschienen befestigen, was in der Regel durch das Schließen von Schraubverbindungen erfolgt.

Die Patentschrift EP2196584A1 zeigt eine Fluidverteiler-Montageanordnung entsprechenden dem Kennzeichen von Anspruch 1. dieser Stelle setzt die vorliegende Erfindung ein, der die Aufgabe zugrunde liegt, eine Fluidverteiler-Montageanordnungen zur Verfügung zu stellen, die die Nachteile des Stands der Technik überwindet. Insbesondere soll die erfindungsgemäße Fluidverteiler-Montageanordnung einfach, werkzeuglos, schnell und bequem an der Baustelle montierbar sein.

Diese und andere Aufgaben werden durch eine Fluidverteiler-Montageanordnung mit den Merkmalen des Anspruches 1 gelöst. Vorteilhafte Ausführungsformen der erfindungsgemäßen Fluidverteiler-Montageanordnung sind in den abhängigen Ansprüchen beschrieben.

Gemäß der vorliegenden Erfindung wurde erkannt, dass eine einfach durchzuführende und genaue werkzeuglose Montage durch eine Reihe von Ausnehmungen in der Rückwand des Verteilerschranks ermöglicht wird. In solche rückwandseitigen Ausnehmungen des Verteilerschranks lassen sich in einfacher Weise Einsteckelemente einer oder mehrerer Montageelemente, vorzugsweise einer oder mehrerer Montageschienen einhängen. Sind an den Montageelementen Fluidverteiler befestigt, lassen sich auf diese Weise Fluidverteiler einfach und bequem von einer Person in dem Verteilerschrank werkzeuglos befestigen. Dabei muss die montierende Person keinerlei Losteile zur Befestigung des Fluidverteilers in dem Verteilerschrank einsetzen. Erfindungsgemäß sind die Ausnehmungen zumindest teilweise als sich im Einbauzustand des Fluidverteilerschranks vertikal verjüngend verlaufende Löcher ausgebildet sind und die Einsteckelemente einen Teil der sich im Einbauzustand des Fluidverteilerschranks vertikal verjüngend verlaufenden Löcher hintergreifen. Derartig gestaltete Ausnehmungen haben sich in der Praxis als besonders geeignet erwiesen und erlauben eine besonders einfache Montage der erfindungsgemäßen Fluidverteiler-Montageanordnung.

Dementsprechend liegt die vorliegende Erfindung in der Bereitstellung einer Fluidverteiler-Montageanordnung, die mindestens einen Fluidverteiler, einen zugehörigen Fluidverteilerschrank und mindestens ein Montageelement zur Befestigung des mindestens einen Fluidverteilers in dem Verteilerschrank umfasst, wobei der Verteilerschrank einen Rahmen und eine Rückwand umfasst und der mindestens eine Fluidverteiler mit dem mindestens einen Montageelement verbunden ist, wobei die Rückwand des Verteilerschranks eine Mehrzahl von Ausnehmungen aufweist und das mindestens eine Montageelement Einsteckelemente umfasst, wobei die Einsteckelemente zur Befestigung des mindestens einen Fluidverteiler in dem Verteilerschrank in Ausnehmungen der Rückwand einführbar sind und wobei sich die Fluidverteiler-Montageanordnung erfindungsgemäß dadurch auszeichnet, dass die Ausnehmungen zumindest teilweise als sich im Einbauzustand des Fluidverteilerschranks vertikal verjüngend verlaufende Löcher ausgebildet sind und die Einsteckelemente einen Teil der sich im Einbauzustand des Fluidverteilerschranks vertikal verjüngend verlaufenden Löcher hintergreifen.

Hinsichtlich der erfindungsgemäßen Fluidverteiler-Montageanordnung kann es vorteilhaft sein, wenn die Mehrzahl von Ausnehmungen zumindest teilweise als im Einbauzustand des Fluidverteilerschranks horizontal verlaufende Schlitze ausgebildet sind. Auf diese Weise kann leicht ein Ausrichten des bereits mit dem Verteilerschrank verbundenen Fluidverteilers in horizontaler wie auch in vertikaler Richtung erfolgen.

Es kann auch von Nutzen sein, wenn das Montageelement als Montageschelle ausgebildet ist, an deren einer Seite ein vorzugsweise pilzkopfförmiges Einsteckelement angeordnet ist. Ein derartiges Montageelement ist besonders einfach mit sich vertikal verjüngend verlaufenden Ausnehmungen einsetzbar.

Es kann sich auch als nützlich erweisen, wenn die Ausnehmungen im Einbauzustand des Fluidverteilerschranks zumindest teilweise in horizontal und/oder vertikal verlaufenden Reihen angeordnet sind. Eine derartige Ausgestaltung ermöglicht eine Vielzahl von entsprechend ausgerichteten Anordnungen eines oder mehrerer Fluidverteiler in dem Verteilerschrank.

Es kann sich auch als hilfreich herausstellen, wenn das mindestens eine Montageelement mindestens ein Verriegelungselement umfasst. Durch ein Verriegelungselement wird im Zusammenwirken mit dem Einsteckelement die endgültige Position des Montageelements, vorzugsweise der Montageschiene, in dem Verteilerschrank festgelegt und ein unbeabsichtigtes Lösen des Montageelements von der Rückwand des Verteilerschranks wirksam verhindert.

Die vorliegende Erfindung wird im Folgenden unter Bezugnahme auf bevorzugte Ausführungsformen einer Fluidverteiler-Montageanordnung im Detail beschrieben, wobei die beigefügten Zeichnungen die Erfindung leichter verständlich machen sollen. Dabei versteht es sich, dass die dargestellten Ausführungsformen die vorliegende Erfindung exemplarisch veranschaulichen und nicht einschränken sollen. Es zeigen:
- Fig. 1: eine Fluidverteiler-Montageanordnung gemäß einer Ausführungsform in einer perspektivischen Ansicht (nicht erfindungsgemäß);
- Fig. 2: eine perspektivischen Ansicht eines Montageelements der Fluidverteiler-Montageanordnung gemäß der in Fig. 1 gezeigten Ausführungsform;
- Fig. 3: eine vergrößerte Detailansicht der Fluidverteiler-Montageanordnung gemäß der in Fig. 1 gezeigten Ausführungsform;
- Fig. 4a: eine vergrößerte Detailansicht der Fluidverteiler-Montageanordnung gemäß der in Fig. 1 gezeigten Ausführungsform mit geöffnetem Verriegelungsmechanismus;
- Fig. 4b: eine weitere vergrößerte Detailansicht der Fluidverteiler-Montageanordnung gemäß der in Fig. 1 gezeigten Ausführungsform mit geschlossenem Verriegelungsmechanismus;
- Fig. 5: die Rückwand eines Fluidverteilerschranks einer Fluidverteiler-Montageanordnung gemäß einer Ausführungsform der vorliegenden Erfindung in einer Draufsicht; und
- Fig. 6: eine Draufsicht eines Montageelement, das mit der in Fig. 5 dargestellten Rückwand verwendbar ist.

In Fig. 1 ist eine Ausführungsform einer Fluidverteiler-Montageanordnung 1 in einer perspektivischen Ansicht gezeigt. In der in Fig. 1 dargestellten Ausführungsform umfasst die Fluidverteiler-Montageanordnung 1 einen Fluidverteilerschrank 10, zwei als Heizkreisverteiler ausgebildete Fluidverteiler 20, 20' und zwei als Montageschienen ausgebildete Montageelemente 30, 30', durch die die beiden Fluidverteiler 20, 20' in dem Fluidverteilerschrank 10 befestigt werden.

Der Fluidverteilerschrank 10 der Fluidverteiler-Montageanordnung 1 ist bevorzugt aus Metall und umfasst einen nach unten offenen Rahmen 11 mit zwei Seitenwänden 12, 12', einer oberen Wand 13 und zwei höhenverstellbaren Füßen 14, 14' und einer Rückwand 15. Die Rückwand 15 weist eine Mehrzahl an Ausnehmungen 16 auf, die in der in Fig. 1 dargestellten Ausführungsform in fünf Spalten mit jeweils zwölf Ausnehmungen 16 angeordnet sind. In alternativen Ausführungsformen können auch weniger oder mehr Spalten, beispielsweise zwei, drei, vier, sechs, sieben, acht usw. Spalten, und/oder weniger oder mehr Ausnehmungen pro Spalte, beispielsweise fünf, sechs, sieben, acht usw. Ausnehmungen pro Spalte vorhanden sein. In der in Fig. 1 dargestellten Ausführungsform der Fluidverteiler-Montageanordnung 1 sind die Ausnehmungen 16 als Langlöcher, insbesondere im Einbauzustand der Fluidverteiler-Montageanordnung 1 horizontal verlaufende Langlöcher ausgebildet. Die Ausnehmungen 16 sind jeweils von einer Lasche überdeckt, die beabstandet von der Rückwand 15 verläuft und vorzugsweise an ihren Enden mit der Rückwand 16 verbunden ist.

Die zwei Fluidverteiler 20, 20' der Fluidverteiler-Montageanordnung 1 sind in der in Fig. 1 dargestellten Ausführungsform als zwei als Heizkreisverteiler ausgebildet, die jeweils fünf Abgänge zum Anschluss von Zulauf- und Rücklaufleitungen von Heizkreisen einer Fußbodenheizungsanlage aufweisen.

In Fig. 2 ist das Montageelement 30 der Fluidverteiler-Montageanordnung 1 gemäß der in Fig. 1 gezeigten Ausführungsform vergrößert dargestellt. Das Montageelement 30 ist als Montageschiene ausgebildet. Es umfasst zwei Aufnahmebereiche 31, 31' zur Aufnahme jeweils eines der Fluidverteiler 20, 20', die dort über Befestigungsschellen 32, 32' an dem Montageelement 30 festlegbar sind. Zwischen den zwei Aufnahmebereichen 31, 31' befindet sich ein Montagebereich 33.

Über den Montagebereich 33 kann das Montageelement 30 an der Rückwand 15 des Verteilerschranks 10 der Fluidverteiler-Montageanordnung 1 befestigt werden. Hierzu umfasst der Montagebereich 33 an der Seite, mit der es an der Rückwand 15 des Verteilerschranks 10 befestigt werden soll, ein als Einstecklasche ausgebildetes Einsteckelement 34. Die Einstecklasche wird einfach durch Umbiegen eines entsprechenden Blechs gebildet. Abgewandt vom Einsteckelement 34 umfasst der Montagebereich 33 darüber hinaus ein Verriegelungselement 35.

Fig. 3 zeigt eine vergrößerte Detaildarstellung der in Fig. 1 gezeigten Fluidverteiler-Montageanordnung 1, wobei das Montageelement 30 an der Rückwand 15 des Verteilerschranks 10 montiert ist. Im in den Verteilerkasten 10 eingebauten Zustand hintergreift das Einsteckelement 34 des Montageelements 30 die Lasche, die eine der als horizontal verlaufende Langlöcher ausgebildeten Ausnehmungen 16 überdeckt. Damit hängt das mit den Fluidverteilern 20, 20' versehene Montageelement 30 im Verteilerschrank 10. Zur endgültigen Festlegung dient das Verriegelungselement 35. Das Verriegelungselement 35 ist in dieser Ausführungsform als drehbar gelagerte Verriegelungszunge ausgebildet. Im geöffneten Zustand des Verriegelungselements 35 werden die Montagelemente 30, 30' durch ihr Gewicht und das der Fluidverteiler 20, 20' an der Rückwand 15 des Verteilerschranks 10 gehalten (Fig. 4a). Im geschlossenen Zustand des Verriegelungselements 35 hintergreift dieses eine Lasche, die eine darunter befindliche Ausnehmungen 16 überdeckt.

Dadurch wird ein unabsichtliches Lösen des Montageelements 30 von der Rückwand 16 des Verteilerschranks 10 verhindert.

Zur Montage der Fluidverteiler-Montageanordnung 1 werden zunächst die beiden Fluidverteilern 20, 20' in den Aufnahmebereichen 31, 31' der Montageelemente 30, 30'angeordnet und unter Verwendung der Befestigungsschellen 32, 32' an den Montageelementen 30, 30' befestigt. Die resultierende Anordnung wird mit der Rückwand 15 des Verteilerschranks 10 verbunden, indem das jeweilige Einsteckelement 34 der Montageelement 30, 30' in Ausnehmungen 16 überdeckende Laschen eingehängt werden. Sinnvollerweise befinden sich die verwendeten Laschen in gleicher Höhe über dem Fußboden. Daraufhin kann die Anordnung aus Fluidverteilern 20, 20' und Montageelementen 30, 30' durch Verschieben entlang der Langlöcher in vertikaler Richtung ausgerichtet werden. Soll die Höhe der Anordnung über dem Fußboden geändert werden, wird die Anordnung noch einmal von der Rückwand 15 des Verteilerschranks 10 abgenommen und der beschriebene Vorgang in der gewünschten Höhe über dem Fußboden wiederholt, woran sich eine erneute vertikale Ausrichtung anschließen kann. Abschließend wird das jeweilige Verriegelungselements 35 der Montageelemente 30, 30' in den geschlossenen Zustand versetzt.

In Fig. 5 ist die Rückwand 15 eines Fluidverteilerschranks 10 einer Fluidverteiler-Montageanordnung 1 gemäß einer Ausführungsform der vorliegenden Erfindung in einer Draufsicht dargestellt. Die Rückwand 15 umfasst eine Mehrzahl an Ausnehmungen 16, die in der in Fig. 5 dargestellten Ausführungsform in zwölf Spalten mit jeweils 16 Ausnehmungen 16 angeordnet sind, wobei in alternativen Ausführungsformen auch weniger oder mehr Spalten und/oder weniger oder mehr Ausnehmungen pro Spalte vorhanden sein können. Die Ausnehmungen 16 sind jeweils als sich im Einbauzustand des Fluidverteilerschranks 10 vertikal verjüngend verlaufende Löcher ausgebildet.

Fig. 6 zeigt ein Montageelement 30, das mit der in Fig. 5 dargestellten Rückwand 15 eines Fluidverteilerschranks 10 zum Einsatz kommen kann, wiederum in einer Draufsicht. In der dargestellten Ausführungsform ist das Montageelement 30 als Montageschelle ausgebildet, an deren einer Seite ein pilzkopfförmiges Einsteckelement 34 angeordnet ist.

Zur Montage der erfindungsgemäßen Fluidverteiler-Montageanordnung 1 werden zunächst jeweils zwei der als Montageschelle ausgebildeten Montageelemente 30 an zwei Fluidverteilern 20, 20' diese umgreifend befestigt, so dass das pilzkopfförmige Einsteckelement 34 jedes Montageelements 30 auf derselben Seiten des jeweiligen Fluidverteilers 20, 20' angeordnet ist. Die beiden Fluidverteiler 20, 20' werden nun an die Rückwand 15 des Verteilerschranks 10 gehängt, indem die jeweiligen pilzkopfförmigen Einsteckelemente 34 in entsprechende Ausnehmungen 16 der Rückwand 15 eingebracht werden. Aufgrund ihres Gewichts senken sich die Fluidverteiler 20, 20' soweit ab, bis die pilzkopfförmigen Einsteckelemente 34 die tiefsten Positionen in den sich vertikal verjüngenden Ausnehmungen 16 einnehmen. Soll die Höhe der Anordnung über dem Fußboden geändert werden, wird die Anordnung noch einmal von der Rückwand 15 des Verteilerschranks 10 und der beschriebene Vorgang in der gewünschten Höher über dem Fußboden wiederholt.

Die vorliegende Erfindung wurde unter Bezugnahme auf die in den Figuren gezeigten Ausführungsformen im Detail beschrieben. Es versteht sich, dass die vorliegende Erfindung nicht auf die gezeigten Ausführungsformen beschränkt ist, sondern sich der Umfang der vorliegenden Erfindung aus den Ansprüchen ergibt.

## Patentansprüche

1. Fluidverteiler-Montageanordnung (1), umfassend mindestens einen Fluidverteiler (20, 20'), einen zugehörigen Fluidverteilerschrank (10) und mindestens ein Montageelement (30, 30') zur Befestigung des mindestens einen Fluidverteilers (20, 20') in dem Verteilerschrank (10), wobei der Verteilerschrank (10) einen Rahmen (11) und eine Rückwand (15) umfasst und der mindestens eine Fluidverteiler (20, 20') mit dem mindestens einen Montageelement (30, 30') verbunden ist, wobei die Rückwand (15) des Verteilerschranks (10) eine Mehrzahl von Ausnehmungen (16) aufweist und das mindestens eine Montageelement (30) Einsteckelemente (34) umfasst, wobei die Einsteckelemente (34) zur Befestigung des mindestens einen Fluidverteilers (20, 20') in dem Verteilerschrank (10) in Ausnehmungen (16) der Rückwand (15) einführbar sind, **dadurch gekennzeichnet, dass**
die Ausnehmungen (16) zumindest teilweise als sich im Einbauzustand des Fluidverteilerschranks (10) vertikal verjüngend verlaufende Löcher ausgebildet sind und die Einsteckelemente (34) einen Teil der sich im Einbauzustand des Fluidverteilerschranks (10) vertikal verjüngend verlaufenden Löcher hintergreifen.

2. Fluidverteiler-Montageanordnung (1) gemäß Anspruch 1, **dadurch gekennzeichnet, dass** das Montageelement (30) als Montageschelle ausgebildet ist, an deren einer Seite das Einsteckelement (34) angeordnet ist.

3. Fluidverteiler-Montageanordnung (1) gemäß Anspruch 2, **dadurch gekennzeichnet, dass** das Einsteckelement (34) als pilzkopfförmiges Einsteckelement (34) ausgebildet ist.

4. Fluidverteiler-Montageanordnung (1) gemäß einem der Ansprüche 1 bis 3, **dadurch gekennzeichnet, dass** die Ausnehmungen (16) im Einbauzustand des Fluidverteilerschranks (10) zumindest teilweise in horizontal und/oder vertikal verlaufenden Reihen angeordnet sind.

5. Fluidverteiler-Montageanordnung (1) gemäß einem der Ansprüche 1 bis 4, **dadurch gekennzeichnet, dass** das mindestens eine Montageelement (30) mindestens ein Verriegelungselement (35) umfasst.

## Claims

1. A fluid distributor mounting assembly (1), comprising at least one fluid distributor (20, 20'), an associated fluid distribution cabinet (10) and at least one mounting element (30, 30') for securing the at least one fluid distributor (20, 20') in the distribution cabinet (10), wherein the distribution cabinet (10) comprises a frame (11) and a back wall (15) and the at least one fluid distributor (20, 20') is connected to the at least one mounting element (30, 30'), wherein the back wall (15) of the distribution cabinet (10) has a plurality of recesses (16) and the at least one mounting element (30) comprises insertion elements (34), wherein the insertion elements (34) can be introduced into recesses (16) in the back wall (15) for securing the at least one fluid distributor (20, 20') in the distribution cabinet (10), **characterised in that** the recesses (16) are at least partly configured as vertically tapering holes in the installed state of the fluid distribution cabinet (10) and the insertion elements (34) engage behind some of the vertically tapering holes in the installed state of the fluid distribution cabinet (10).

2. The fluid distributor mounting assembly (1) according to claim 1, **characterised in that** the mounting element (30) is configured as a mounting clamp, on one side of which the insertion element (34) is arranged.

3. The fluid distributor mounting assembly (1) according to claim 2, **characterised in that** the insertion element (34) is configured as a mushroom-head-shaped insertion element (34).

4. The fluid distributor mounting assembly (1) according to one of claims 1 to 3, **characterised in that** the recesses (16) are arranged at least partly in horizontally and/or vertically extending rows in the installed state of the fluid distribution cabinet (10).

5. The fluid distributor mounting assembly (1) according to one of claims 1 to 4, **characterised in that** the at least one mounting element (30) comprises at least one locking element (35).

## Revendications

1. Ensemble de montage de distributeur de fluide (1), comprenant au moins un distributeur de fluide (20, 20'), une armoire de distribution de fluide (10) associée et au moins un élément de montage (30, 30') servant à la fixation de l'au moins un distributeur de fluide (20, 20') dans l'armoire de distribution (10), dans lequel l'armoire de distribution (10) comprend un châssis (11) et une paroi arrière (15) et l'au moins un distributeur de fluide (20, 20') est relié à l'au moins un élément de montage (30, 30'), dans lequel la paroi arrière (15) de l'armoire de distribution (10) présente une multitude d'évidements (16) et l'au moins un élément de montage (30) comprend des éléments d'enfichage (34), dans lequel les éléments d'enfichage (34) peuvent être introduits dans des évidements (16) de la paroi arrière (15) aux fins de la fixation de l'au moins un distributeur de fluide (20, 20') dans l'armoire de distribution (10),
**caractérisé en ce que**
les évidements (16) sont réalisés au moins en partie sous la forme de trous s'étendant de manière à se rétrécir verticalement dans l'état monté de l'armoire de distribution de fluide (10) et les éléments d'enfichage (34) viennent en prise par l'arrière avec une partie des trous s'étendant de manière à se rétrécir verticalement dans l'état monté de l'armoire de distribution (10).

2. Ensemble de montage de distributeur de fluide (1) selon la revendication 1,
**caractérisé en ce que** l'élément de montage (30) est réalisé sous la forme d'un collier de montage, au niveau d'un côté duquel l'élément d'enfichage (34) est disposé.

3. Ensemble de montage de distributeur de fluide (1) selon la revendication 2,
**caractérisé en ce que** l'élément d'enfichage (34) est réalisé sous la forme d'un élément d'enfichage (34) en forme de tête de champignon.

4. Ensemble de montage de distributeur de fluide (1) selon l'une quelconque des revendications 1 à 3,
**caractérisé en ce que** les évidements (16) sont disposés, dans l'état monté de l'armoire de distribution de fluide (10), au moins en partie en des rangées s'étendant de manière horizontale et/ou verticale.

5. Ensemble de montage de distributeur de fluide (1) selon l'une quelconque des revendications 1 à 4,
**caractérisé en ce que** l'au moins un élément de montage (30) comprend au moins un élément de verrouillage (35).
